# DEMANDE DE BREVET EUROPEEN

(11) **EP 1 310 427 A1**
(43) Date de publication de la demande: **14.05.2003**
(21) Numéro de dépôt: 02292675.2
(22) Date de dépôt: 28.10.2002
(51) Int. Cl.: B65B 9/02, B65B 59/00

(54) **Machine modulaire pour emballage automatique avec des feuilles de plastique**

(30) Priorité: 07.11.2001 ES 200102450
(71) Demandeur: Construcciones Metalicas Jose Barberan, S.A., 08860 Castelldefels, Barcelona (ES)
(72) Inventeur: Barberan Carné, Juan, 08860 Castelldefels-Barcelona (ES)
(74) Mandataire: Joly, Jean-Jacques

(57) **Abrégé**

L'ensemble de la machine se compose d'un convoyeur d'entrée (3), sous forme de table, pour l'introduction des objets (2) à emballer et d'un convoyeur de sortie (4), également à type de table, pour l'évacuation des objets (2) une fois ces derniers emballés, la machine étant munie, entre ces deux tables (3) et (4), d'une suite de groupes d'emballage (A,B,etc..), par exemple 2 groupes.

Les groupes d'emballage (A,B,etc..) constituent des unités totalement indépendantes au niveau de leur construction et de leur fonctionnement, sachant que lesdits groupes sont formés selon un concept modulaire d'égalité et similitude entre eux et que les différents groupes peuvent être disposés les uns à la suite des autres pour former l'ensemble de machine souhaité.

## Description

La présente invention consiste en une machine d'emballage avec des feuilles de plastique, de celles qui développent un processus automatique dans la réalisation de l'emballage, avec sélection de la largeur des feuilles d'emballage à utiliser dans chaque cas, en fonction des objets à emballer.

Pour l'emballage d'objets avec des feuilles de plastique, on connaît déjà des solutions qui consistent à placer, sur le chemin du parcours de déplacement de l'objet à emballer, une feuille de plastique continue entre une bobine supérieure d'alimentation et une bobine inférieure d'alimentation.

Pour faciliter le processus développé par ces machines sans pertes de temps inutiles, le modèle d'utilité espagnol U 9203343, dont la titulaire est la même que celle qui a déposé cette demande, propose une machine équipée d'une table télescopique qui permet de déplacer les objets d'application dans la zone d'emballage.

Il existe également des solutions de machines qui se composent de plusieurs groupes formés d'une bobine supérieure et d'une bobine inférieure et qui incorporent des feuilles d'emballage de différentes largeurs telles que, dans chaque cas, on sélectionne, parmi toutes celles disponibles, la feuille dont la largeur s'adapte le mieux à l'emballage de l'objet introduit dans la machine pour y être emballé, le groupe sélectionné pour emballer l'objet présent sur la machine se plaçant en position opérationnelle tandis que les autres groupes de la machine restent en position inactive.

De même, le brevet ES 9500917, dont la titulaire est la même que celle qui a déposé cette demande, décrit une machine dotée d'un ensemble de bobines supérieures et inférieures fixes, en rapport avec un système de prise et de traînement des extrémités d'une feuille supérieure et d'une feuille inférieure sélectionnées pour être utilisées dans l'emballage dans chaque cas, de telle sorte que lesdites extrémités des deux feuilles sélectionnées soit conduites jusqu'à une zone d' union, pour réaliser l'emballage. Néanmoins, cette machine s'avère très compliquée et est, en outre, très coûteuse à réaliser.

Le brevet WO 97/12809 propose une solution de machine d'emballage dotée d'un grand nombre de bobines supérieures et inférieures, dans laquelle les feuilles des bobines supérieures et inférieures correspondantes restent unies, les bobines inférieures pouvant se déplacer individuellement entre une position haute d'inactivité et une position basse de travail où s'effectue l'emballage, de telle sorte que, dans chaque cas, la bobine inférieure du groupe sélectionné pour emballer l'objet soit transférée à la position de travail de la partie basse, tandis que les bobines inférieures des autres groupes restent dans la position haute de repos.

La machine susmentionnée dispose d'un seul convoyeur pour transférer les bobines inférieures de la position élevée à la position basse et vice versa tandis que les groupes de bobines se trouvent sur un chariot qui se déplace horizontalement et qui permet de positionner, dans chaque cas, le groupe de bobines sélectionné pour réaliser l'emballage, par rapport au convoyeur unique utilisé pour descendre et monter la bobine inférieure correspondante. Cette solution apparaît également compliquée et, de surcroît, s'avère relativement lente d'un point de vue opérationnel, vu que pour changer le groupe de bobines d'emballage, il faut d'abord transférer la bobine inférieure de l'un des groupes puis celle de l'autre groupe, avec le déplacement inévitable du chariot horizontal pour positionner l'un et l'autre groupe par rapport au convoyeur vertical.

Le brevet EP 0939031 propose une machine d'emballage basée sur le même concept, à savoir une machine munie d'un ensemble de bobines supérieures et inférieures unies en permanence, mais qui utilise un convoyeur vertical indépendant pour descendre et monter la bobine inférieure de chacun des groupes de bobines. Avec ce type de machine, le mouvement horizontal des groupes de bobines n'est pas nécessaire et, lorsque l'on veut changer de groupe d'emballage, les bobines inférieures peuvent être déplacées verticalement en même temps au moment de changer de position, ce qui permet d'atteindre une plus grande vitesse de fonctionnement mais requiert, en contrepartie, l'utilisation d'autant de moteurs d'actionnement que de groupes de bobines sélectifs, ainsi que d'autant d'autres installations de montage guidé des convoyeurs verticaux correspondants, avec la hausse conséquente du prix de l'installation que tous ces dispositifs entraînent.

Dans tous les cas susmentionnés se pose également le problème du remplacement des bobines supérieures, chaque fois que celui-ci s'avère nécessaire, vu que qu'en raison du poids considérable des bobines et de la position élevée où elles se trouvent, le retrait et la mise en place des bobines résultent très compliqués puisque ces opérations obligent à utiliser des élévateurs de charges lourdes et entraînent la paralysie de la machine d'emballage pendant le remplacement de l'une quelconque des bobines.

Le brevet ES 200100136, dont la titulaire est la même que celle qui a déposé cette demande, propose une solution de machine d'emballage du même type que la précédente, mais qui utilise un seul convoyeur vertical pour descendre et monter les bobines inférieures de tous les groupes lors des changements de sélection de feuilles d'emballage. Cette machine inclut, par ailleurs, un dispositif pour introduire les bobines, formé d'un chariot vertical et d'un chariot horizontal et utilisé pour changer les bobines supérieures des groupes d'emballage.

Dans toutes les réalisations susmentionnées, les machines correspondantes comprennent un nombre variable de groupes d'emballage mais, dans chaque cas, la machine forme une unité constructive avec des groupes donnés d'emballage, de telle sorte que pour des ensembles composés de groupes d'emballage plus ou moins importants des unités constructives différentes s'avèrent nécessaires, d'où l'obligation de construire une machine concrète particulière en fonction de l'ensemble souhaité dans chaque cas.

La présente invention propose une machine basée sur un concept modulaire qui, grâce à plusieurs groupes modulaires d'emballage indépendants, permet de composer une machine avec le nombre d'étapes d'emballage souhaité, chaque étape fonctionnant indépendamment des autres durant tout le processus de la fonction opérationnelle d'emballage.

La machine faisant l'objet de la présente invention comprend un convoyeur d'entrée et un convoyeur de sortie sous forme de table, pour l'amenée et l'évacuation des objets d'application et inclut, par ailleurs, disposés les uns à la suite des autres entre les convoyeurs susmentionnés, deux groupes modulaires indépendants ou plus, auxquels sont incorporées des feuilles d'emballage respectives de différentes largeurs.

Chaque groupe modulaire comprend un support supérieur fixe, pour l'incorporation giratoire d'une bobine d'alimentation de feuilles d'emballage et un support fixe mobile verticalement, destiné à recevoir une autre bobine d'alimentation de feuilles d'emballage, sachant que la bobine inférieure peut passer d' une position inactive au-dessus de la ligne de défilement des objets à emballer à une position active au-dessous de cette ligne de passage des objets, chaque groupe modulaire disposant, par ailleurs, d'une tête de soudure pour unir et couper les feuilles provenant des deux bobines supérieure et inférieure ainsi que d'une table télescopique pour transporter les objets à emballer, capable de s'avancer jusqu'à la zone d'emballage et de se rétracter pour laisser passer la bobine inférieure, lors du déplacement vertical de cette dernière.

On obtient ainsi un ensemble de machine que l'on peut adapter à autant d'étapes d'emballage que l'on désire, en disposant les groupes modulaires nécessaires entre les tables d'introduction et d'évacuation des objets, de telle sorte que l'indépendance des groupes modulaires et leur similitude permettent une fabrication très avantageuse, pour déterminer par composition la machine souhaitée dans chaque cas.

L'individualité fonctionnelle des groupes modulaires permet à chacun d'entre eux de développer le processus complet de la fonction d'emballage et permet, en outre, d'emballer des objets différents en même temps, d'où une productivité bien plus grande.

Par ailleurs, du fait que les groupes d'emballage sont indépendants les uns des autres, les bobines inférieures de deux groupes ou plus peuvent se déplacer verticalement et d'une façon simultanée pour pouvoir assurer le changement des feuilles d'emballage en fonction des objets à emballer dans chaque cas, ce qui permet à la fois d'obtenir une plus grande vitesse de fonctionnement de tout le processus de l'ensemble et d'augmenter, de ce fait même, la productivité.

La table télescopique de chaque groupe d'emballage doit uniquement laisser passer la bobine inférieure du même groupe. Par conséquent, la partie mobile de la table télescopique peut être de dimension très réduite et, de ce fait même, le recul et l'extension de la partie mobile se déroulement très rapidement dans le processus fonctionnel.

Dans chaque groupe d'emballage, le support mobile qui porte la bobine inférieure présente une extension ou saillie vers le haut qui forme une embase supérieure, dans laquelle peut être incorporée la bobine supérieure et qui permet de transférer cette dernière jusqu'à sa position sur le support supérieur, lequel support supérieur présente des appuis roulants qui peuvent se séparer ou se rapprocher les uns des autres pour laisser passer la bobine supérieure et permettre à cette dernière de s'appuyer sur le montage.

Ainsi, la bobine supérieure peut être mise en place et substituée, en cas de besoin, par les propres moyens fonctionnels du groupe modulaire correspondant, sans qu'il soit nécessaire d'utiliser une machine accessoire quelconque ou des convoyeurs compliqués.

Eu égard à ce qui précède, la machine faisant l'objet de la présente invention possède de toute évidence des caractéristiques très avantageuses et sa réalisation acquiert une vie propre et un caractère préférentiel par rapport aux machines connues jusqu'alors et réalisant la même fonction.

La figure 1 montre, en vue de côté, un schéma de la machine d'emballage préconisée, munie de deux groupes modulaires d'emballage.

La figure 2 est un schéma, en représentation agrandie, d'un groupe modulaire d'emballage pour la machine préconisée.

Les figures 3A à 3C illustrent, par des vues successives, la séquence fonctionnelle du changement de feuille pour l'emballage d'un objet sur la machine préconisée.

Les figures 4A à 4C montrent, dans des vues successives, la séquence fonctionnelle de l'emballage d'un objet après que la feuille correspondante ait été disposée pour l'emballage de cet objet.

Les figures 5A à 5E illustrent, par des vues successives, la séquence fonctionnelle de l'emballage simultané de deux objets différents sur la machine préconisée.

Les figures 6A à 6E illustrent, par des vues successives, la séquence fonctionnelle du montage des bobines d'alimentation de la feuille d'emballage, dans un groupe modulaire selon l'invention.

L'objet de l'invention consiste en une machine d'emballage automatique avec des feuilles de plastique (1), qui comprend plusieurs groupes d'emballage sur lesquels on dispose des feuilles (1) de différentes largeurs pour l'emballage des objets (2) d'application.

L'ensemble de la machine se compose d' un convoyeur d'entrée (3), sous forme de table, pour l'introduction des objets (2) à emballer et d'un convoyeur de sortie (4), également à type de table, pour l'évacuation des objets (2) une fois ces derniers emballés, la machine étant munie, entre ces deux tables (3) et (4), d'une suite de groupes d'emballage (A, B, etc..). A titre d'exemple, pour expliquer la composition de la machine et son fonctionnement, on considérera, en accord avec la représentation figurant sur les plans, une réalisation avec deux groupes (A et B) d'emballage, ce qui n'est en aucun cas limitatif, vu que le nombre de groupes d'emballage sur la machine peut varier à l'infini.

Les groupes d'emballage (A, B, etc..) constituent des unités totalement indépendantes au niveau de leur construction et de leur fonctionnement, sachant que lesdits groupes sont formés selon un concept modulaire d'égalité et similitude entre eux et que les différents groupes peuvent être disposés les uns à la suite des autres pour former l'ensemble de machine souhaité.

Chaque groupe modulaire (figure 2) comprend un support supérieur fixe (5), pour l'incorporation giratoire d'une bobine (6) d'alimentation d'une feuille (1.1) et un support inférieur (7) mobile verticalement, destiné à recevoir une autre bobine (8) d'alimentation d'une seconde feuille (1.2) de telle sorte que, pour remplir la fonction d'emballage, les deux feuilles (1.1 et 1.2) provenant des bobines supérieure (6) et inférieure (8) s'unissent en formant une feuille d'emballage (1) continue qui, à la sortie de la bobine supérieure (6), passe par un balancier (9) chargé de réguler la tension.

Chaque groupe modulaire dispose d'une tête de soudure (10) utilisée pour unir les deux feuilles (1.1 et 1.2) dans la disposition d'emballage et pour couper la feuille (1) à la fin de chaque opération d'emballage.

La bobine inférieure (8) peut être se trouver, par déplacement vertical, dans une position inactive, au-dessus de la zone de défilement des objets (2) d'application ou, dans une position active d'emballage, au-dessous de la zone de passage des objets (2) susmentionnée, un convoyeur à table (11) étant prévu pour le transfert des objets (2), lequel convoyeur comprend une partie avant (12) télescopique capable de s'étendre jusqu'à la zone d'emballage ou de revenir en arrière en se rétractant pour laisser passer la bobine inférieure (8), lors du déplacement de cette dernière entre les positions supérieure et inférieure.

Grâce aux éléments susmentionnés et si l'on considère une machine dotée de deux groupes d'emballage (A et B), comme dans l'exemple représenté, lorsque l'on introduit un objet (2) que l'on veut emballer, des capteurs (non représentés) disposés dans la zone d'entrée , permettent de contrôler la taille de l'objet (2) et donc de sélectionner la largeur de la feuille (1) d'emballage nécessaire puis, en fonction de la feuille choisie, on détermine la disposition du groupe (A ou B) correspondant afin qu'il soit prêt pour l'emballage, tandis que l'autre reste inactif.

Si l'on considère, par exemple, une situation telle que celle représentée sur la figure 3A, avec le premier groupe (A) de la machine en position inactive et le second groupe (B) en position d'emballage, lorsqu'un objet (2) entre pour être emballé, si la largeur de la feuille (1) nécessaire est celle du groupe (B), aucun changement n'est nécessaire et, par conséquent, l'emballage s'effectue sur-le-champ en déplaçant simplement l'objet (2) à emballer vers l'avant.

Toutefois, si la feuille (1) nécessaire pour emballer l'objet (2) est celle du groupe (A) qui est inactif, la disposition des groupes (A et B) doit être modifiée et, à cet effet, la partie télescopique (12) des convoyeurs à table (11) des deux groupes (A et B) recule et la bobine inférieure (8) du groupe (A) descend tandis que la bobine inférieure (8) du groupe (B) monte, tel qu'illustré dans la figure 3B,après quoi les parties télescopiques (12) des convoyeurs à table (11) des deux groupes (A et B) avancent à nouveau, l'ensemble étant alors fin prêt pour l'emballage de l'objet (2) par le groupe (A) comme le montre la figura 3C.

L'opération d'emballage se déroule de la façon suivante: l'objet (2) avance et, lorsqu'il arrive à hauteur de la feuille (1) disposée pour l'emballage, la récupère au passage et la traîne, de la manière illustrée dans la figure 4A, de telle sorte que l'objet (2), en avançant, est entièrement recouvert par la feuille (1) susmentionnée, la tête de soudure correspondante (10) agissant ensuite, comme le montre la figure 4B. La tête de soudure (10) ferme et coupe la feuille (1) à l'arrière de l'objet (2), moyennant quoi ce dernier se retrouve totalement enveloppé et peut continuer à avancer tandis que le groupe d'emballage opérationnel se remet en position pour un nouvel emballage, comme on peut le voir sur la figure 4C.

Du fait de l'indépendance des groupes (A et B) et de leur capacité à exécuter individuellement un processus complet d'emballage, la machine proposée permet d'emballer en même temps deux objets (2.1) et (2.2) correspondant aux largeurs de feuille d'emballage (1) du groupe (B) et du groupe (A) respectivement.

Pour ce faire, l'objet (2.1) qui doit être emballé par le groupe (B), s'introduit en premier lieu, suivi de l'objet (2.2) et le groupe (B) se met en position d'emballage tandis que le groupe (A) reste dans la position inactive, comme on peut l'observer sur la figure 5A.

Dans ces conditions, une fois que l'objet (2.1.) a dépassé le groupe (A) inactif, la partie télescopique (12) de la table (11) de ce groupe (A) recule et la bobine inférieure (8) du groupe (A) se met en position basse et lorsque l'objet (2.1) arrive au groupe (B), le processus d'emballage de l'objet en question (2.1) commence, tel qu'illustré dans la figure 5B.

Ensuite, la partie télescopique (12) de la table (11) du groupe (A) avance à nouveau en faisant avancer l'objet (2.2) de telle sorte que l'emballage de cet objet (2.2) commence dans le groupe (A) tandis que l'emballage de l'objet (2.1) termine dans le groupe (B), tel que représenté dans la figure 5C.

Ensuite, pendant que l'emballage de l'objet (2.2) se termine dans le groupe (A), la partie télescopique (12) de la table (11) du groupe (B) recule et la bobine inférieure (8) du même groupe (B) monte, tel qu'illustré dans la figure 5D.

Enfin, la partie télescopique (12) de la table (11) du groupe (B) avance à nouveau en conduisant l'objet (2.2) qui vient d'être emballé vers la table de sortie (4), tel qu'illustré dans la figure 5E .

Par mesure de simplicité, la machine décrite est une machine composée de deux groupes d'emballage (A et B) uniquement, mais le fonctionnement serait exactement le même sur une machine munie d'un plus grand nombre de groupes (A, B, C, etc..), l'emballage simultané d'une multiplicité d'objets (2.1, 2.2, 2.3, etc..) pouvant être mené à bien de la même manière, selon la composition de l'ensemble de la machine.

La préparation initiale de chaque groupe d'emballage nécessite la mise en place des bobines (6 et 8) correspondantes d'alimentation de la feuille d'emballage (1), sachant que l'incorporation de la bobine inférieure (8) est relativement simple puisqu'il suffit de placer le support correspondant (7) dans la position basse, où l'accès est aisé, tandis que la mise en place de la bobine supérieure (6) s'avère plus compliquée à cause de la hauteur à laquelle se trouve son support (5).

A cet effet, selon l'invention, le support (7) destiné à recevoir la bobine inférieure (6) et déplaçable en hauteur, présente une saillie (13) qui forme une embase supérieure (14) dans laquelle se loge la bobine (6) destinée à être incorporée dans la partie supérieure du groupe tandis que le support supérieur (5) comprend des appuis de roulement (15) servant de support à la bobine (6) dans la disposition du montage, lesdits appuis de roulement (15) pouvant s'éloigner ou se rapprocher les uns des autres.

Ainsi pour mettre la bobine supérieure (6) en place il suffit de poser cette dernière sur l'embase (14) formée par la saillie (13) du support mobile inférieur (7), comme le montre la figure 6A et, de ce fait, en élevant ce support (7), la bobine (6) peut être transférée vers le haut. Cette opération ne peut être menée à bien qu'après que la bobine (6) ait été placée sur le support (7) ou que la bobine inférieure (8) ait été placée dans sa position de montage sur le support (7), tel que représenté dans la figure 6B.

Avant que le convoyeur n'arrive à la partie supérieure, les appuis (15) situés sur le support (5) se séparent pour laisser passer la bobine (6) jusqu'à sa position de montage, comme le montre la figure 6C.

Ensuite, les appuis (15) se rapprochent à nouveau et le support (7) descend, moyennant quoi la bobine (6) se retrouve en appui sur les appuis (15), comme le montre la figure 6D. De cette manière, le montage de la bobine supérieure (6) susmentionnée peut se faire, tant pour la préparation initiale que pour le changement, chaque fois que ce dernier s'avère nécessaire, par les propres moyens du groupe d'emballage correspondant, sans qu'aucun moyen de chargement accessoire ou indépendant ne soit nécessaire.

Une fois les bobines supérieure (6) et inférieure (8) disposées sur leurs propres supports (5) et (7) il ne reste plus qu'à unir les feuilles respectives (1.1) et (1.2) pour former la feuille d'emballage continue (1), le groupe étant alors fin prêt à opérer et réaliser les emballages, comme le montre la figure 6E.

## Revendications

1. Machine modulaire pour emballage automatique avec des feuilles de plastique, du type de celles qui comprennent une série de groupes d'emballage munis des dispositifs respectifs d'alimentation de feuilles (1) de différentes largeurs pour envelopper les objets (2) d'application en fonction de la taille de ces derniers, **caractérisée par le fait qu'**entre les deux convoyeurs à table (3 et 4) d'entrée et de sortie, situés aux deux extrémités de l'ensemble de la machine, sont disposés deux groupes modulaires d'emballage ou plus, placés l'un après l'autre et constituant des unités indépendantes dont chacune est capable de mener à bien individuellement le processus complet d'emballage des objets (2) d'application.

2. Machine modulaire pour emballage automatique avec des feuilles de plastique, conforme en tous points à la première revendication, **caractérisée par le fait que** chaque groupe modulaire d'emballage comprend son propre dispositif d'alimentation de feuille d'emballage (1), sa propre tête de soudure (10) et son propre convoyeur télescopique (11) à table, le tout formant un ensemble fonctionnel indépendant capable d'exécuter le processus complet d'emballage.

3. Machine modulaire pour emballage automatique avec des feuilles de plastique, conforme en tous points à la seconde revendication, **caractérisée par le fait que**, dans les groupes modulaires d'emballage, le dispositif d'alimentation de la feuille d'emballage (1) comprend un support supérieur fixe (5) et un support inférieur (7) déplaçable en hauteur, le support supérieur (5) comprenant des appuis roulants (15) qui servent de support giratoire à la bobine (6) et peuvent s'éloigner ou se rapprocher les uns des autres pour laisser passer la bobine (6) jusqu'à sa position de montage tandis que le support inférieur (7) présente une saillie (13) qui forme une embase supérieure (14), pour conduire la bobine (6) susmentionnée jusqu'à sa position sur le support supérieur (5).

4. Machine modulaire pour emballage automatique avec des feuilles de plastique, conforme en tous points à la première ou seconde revendication, **caractérisée par le fait que**, dans les différents groupes d'emballage, les emballages de différents objets (2) d'application peuvent être traités de manière indépendante.

5. Machine modulaire pour emballage automatique avec des feuilles de plastique, conforme en tous points à la première ou seconde revendication, **caractérisée par le fait que**, dans l'ensemble formé par les différents groupes d'emballage, les emballages de deux objets (2) d'application ou plus peuvent être traités et menés à bien simultanément.
